# EUROPÄISCHE PATENTSCHRIFT

(11) **EP 3 167 102 B1**
(45) Veröffentlichungstag und Bekanntmachung des Hinweises auf die Patenterteilung: **29.08.2018**
(21) Anmeldenummer: 15703889.4
(22) Anmeldetag: 14.01.2015
(51) Int. Cl.: A45B 25/18, D03D 11/00, D03D 13/00, D03D 15/00

(54) **SCHIRMKONSTRUKTION**
UMBRELLA CONSTRUCTION
STRUCTURE DE PARASOL

(43) Veröffentlichungstag der Anmeldung: 17.05.2017
(73) Patentinhaber: Sefar AG, 9140 Heiden (CH)
(72) Erfinder: BERKTOLD, Stefan, CH-9425 Thal (CH)
(74) Vertreter: Wunderlich & Heim Patentanwälte Partnerschaftsgesellschaft mbB
(86) Internationale Anmeldenummer: PCT/EP2015/050582
(87) Internationale Veröffentlichungsnummer: WO 2016/112973

(56) Entgegenhaltungen:
- CN-A- 103 849 988
- GB-A- 2 478 855

## Beschreibung

Die Erfindung betrifft eine Schirmkonstruktion mit einem faltbaren Schirmgestängemechanismus und einem daran angeordneten Schirm mit einem Gewebe mit Kettfäden und Schussfäden aus PTFE-Garn, gemäß dem Oberbegriff des Anspruchs 1.

Ein Gewebe ist beispielsweise aus der EP 2 024 542 A1 bekannt. Bei diesem Gewebe ist die Kettfadenzahl annähernd doppelt so groß wie die Schussfadenzahl. Als Kettfaden dient ein Einfachgarn, während die Schussfäden aus einem gefachten Garn mit zwei Einzelfäden bestehen. Dieses Gewebe, welches von der Anmelderin stammt, ist sehr gut für faltbare Schirmkonstruktionen geeignet.

Aus der GB 2478855 A ist ein hitzebeständiges Gewebe aus Garnen mit PTFE bekannt.

Bei Großschirmkonstruktionen mit großen Durchmessern oder Seitenlänge von 10 m und mehr wird ein Gewebe benötigt, welches einerseits sehr hohe Spannkräfte aufnehmen kann und andererseits noch so weich und flexibel ist, dass ein Zusammenfalten des Schirmes ohne übermäßige Belastung der Schirmkonstruktion möglich ist.

Zudem müssen Gewebe für Schirmkonstruktionen sehr alterungs- und witterungsbeständig sein, da diese üblicherweise im Freien eingesetzt werden und über lange Zeiträume einer erheblichen Sonneneinstrahlung ausgesetzt sind. Gleichzeitig werden hohe Anforderungen an die Wasserdichtigkeit eines solchen Gewebes für Schirmkonstruktionen bei langer Lebensdauer gestellt.

Der Erfindung liegt die **Aufgabe** zugrunde, eine Schirmkonstruktion mit einem Gewebe anzugeben, wobei den hohen Anforderungen an Festigkeit, Faltbarkeit und Witterungsbeständigkeit Rechnung getragen wird.

Die Erfindung wird mit einer Schirmkonstruktion nach Anspruch 1 gelöst. Bevorzugte Ausführungsformen sind in den abhängigen Ansprüchen angegeben.

Gemäß einem Aspekt der Erfindung ist eine Schirmkonstruktion mit einem faltbaren Schirmgestängemechanismus und einem daran angeordneten flächigen Schirm vorgesehen, wobei gemäß der Erfindung der Schirm ein Gewebe aufweist, wie es nachfolgend beschrieben wird.

Es ist vorgesehen, dass das Gewebe doppel- oder mehrlagig mit einer Schussfadenzahl gewebt ist, welche im Wesentlichen der Kettfadenzahl entspricht, und dass das Gewebe an seiner Oberseite und an seiner Unterseite gleich ausgebildet ist. Es wurde festgestellt, dass eine derartige Gewebekonstruktion für den Architekturbereich und insbesondere für textile Bauten und Abdeckungen eine hohe Festigkeit aufweist und gleichzeitig noch sehr gut faltbar ist. Durch den symmetrischen Aufbau an der Oberseite und der Unterseite wird einem Auskämmen des Gewebes auch bei starker Belastung entgegengewirkt.

Eine bevorzugte Ausführungsform der Erfindung besteht darin, dass ein Kettfadensystem mit einer Oberkette und einer Unterkette vorgesehen ist und dass das Garn der Oberkette dem Garn der Unterkette entspricht. Die Garne bestehen aus PTFE, also aus Polytetraflurethylen. Durch die symmetrische Ausgestaltung mit Oberkette und Unterkette wird ein sehr gutes Faltverhalten erreicht.

Eine besonders gute Abstimmung zwischen Festigkeit einerseits und Faltbarkeit andererseits ergibt sich nach einer Weiterbildung der Erfindung dadurch, dass das Gewebe eine Dicke von etwa 1 mm oder geringer aufweist. Vorzugsweise weist das Gewebe eine Dicke zwischen 0,8 mm und 1 mm auf. Bei der angegebenen Gewebekonstruktion wird bei dieser Dicke auch eine hinreichende Wasserfestigkeit erreicht, wie sie insbesondere für Großschirmkonstruktionen gewünscht ist. Vorzugsweise ist die Gewebekonstruktion frei von jeglicher Beschichtung.

Weiterhin ist es nach der Erfindung bevorzugt, dass die Kettfadenzahl und die Schussfadenzahl zwischen 50 bis 90 Fäden pro cm beträgt. Hierdurch wird ein sehr festes und gleichwohl noch gut faltbares Gewebe erzielt.

Grundsätzlich wird es dabei nach der Erfindung angestrebt, dass die Schussfadenzahl und die Kettfadenzahl etwa gleich groß sind. Insbesondere ist es nach der Erfindung vorgesehen, dass die Schussfadenzahl von der Kettfadenzahl allenfalls zwischen 5 bis 10 Fäden pro cm abweicht.

Bei einer ersten Ausführungsform eines erfindungsgemäßen Gewebes für eine Großschirmkonstruktion hat sich ergeben, dass eine Kettfadenzahl zwischen 75 bis 85 Fäden pro cm, insbesondere 81 +/- 2 Fäden pro cm beträgt, während eine Schussfadenzahl von 75 bis 85 Fäden pro cm, konkret 77 +/- 2 Fäden pro cm, vorgesehen ist. Hierdurch wird eine hervorragende Festigkeit und gute Faltbarkeit erreicht. Ein vergleichbar gutes Ergebnis besteht nach einer zweiten Ausführungsform der Erfindung darin, dass die Kettfadenzahl zwischen 50 bis 60 Fäden pro cm, insbesondere 54 +/- 2 Fäden pro cm beträgt, während eine Schussfadenzahl von 50 bis 60 Fäden pro cm, insbesondere von 58 +/- 2 Fäden pro cm, vorgesehen ist. Die erste Ausführungsform ist für besonders große Schirmkonstruktionen mit einer Seitenlänge von 53 m und die zweite Ausführungsform für eine etwas kleinere Variante mit 28 m Seitenlänge vorgesehen.

Versuche zu diesen Gewebekonstruktionen mit diesen konkreten Fadenzahlen haben gezeigt, dass Fadendichten erreicht werden, bei denen ohne Beschichtung eine Wasserdichtigkeit von 20 cm Wassersäule und mehr erzielbar ist. Durch die ausgeglichene hohe Fadenzahl lassen sich vergleichsweise kleine Poren erzielen, woraus sich die hervorragende Dichtigkeit ergibt. Zudem trägt die hohe Kett- und Schussfadenzahl zu einer besonders hohen Reißfestigkeit des Gewebes bei.

Eine weitere bevorzugte Ausführungsform der Erfindung besteht darin, dass die Kettfäden und die Schussfäden aus einem Einfachgarn und/oder Zwirn bestehen. Insbesondere sind die Kettfäden und die Schussfäden gleich ausgebildet. Vorzugsweise bei einem Zwirn, also einem verzwirnten Mehrfachgarn, wird eine besonders hohe Festigkeit erzielt.

Eine weitere Verbesserung der Gewebeeigenschaften für Architekturanwendungen wird gemäß einer Weiterbildung der Erfindung dadurch erreicht, dass ein Titer der Kettfäden einem Titer der Schussfäden entspricht, wobei der Titer insbesondere niedrig gewählt ist. Insbesondere kann der Titer der Einzelfäden beispielsweise 350 bis 370 dtex, insbesondere etwa 360 dtex betragen. Bei einer solchen geringen Garnstärke stellt sich ein besonders weicher Griff ein. Bei einem Zwirn kann ein Titer von zumindest annähernd 720 dtex eingestellt werden.

Grundsätzlich können die Schussfäden aus einer Mischung von Einzelfäden und Zwirnfäden bestehen. Alternativ kann vorgesehen sein, dass die Schussfäden aus einem gezwirnten Garn bestehen. In diesem Fall kann der Titer der Schussfäden in geeigneter Weise dem Titer der Kettfäden entsprechen. Beispielsweise kann der Titer der Einzelfäden im Schuss 350 dtex bis 370 dtex, bevorzugt etwa 360 dtex betragen. Insbesondere kann der Titer der Einzelfäden die angegebenen Werte aufweisen. Unter einem gezwirnten Garn kann insbesondere verstanden werden, dass es aus mindestens zwei oder mehreren Einzelfäden gebildet ist.

Verglichen mit einem Zwirn benötigen die Einzelfäden in der Regel etwas mehr Platz in der Gewebestruktur. So lässt sich durch Verwendung eines gezwirnten Garnes bei dem resultierenden Gewebe eine Struktur erreichen, welche etwas dicker und/oder auch besonders weich sein kann.

Eine weitere bevorzugte Ausführungsform nach der Erfindung besteht darin, dass bei der Verwendung von gezwirnten Garnen oder Mehrfachgarnen diese mindestens einen Einzelfaden aufweisen, welcher mit einer Farbe versehen ist, die sich von der Farbe der anderen Fäden des Garnes unterscheidet. Hierdurch lässt sich eine spezielle Farbigkeit des Gesamtgewebes bei hoher Farbstabilität erreichen.

Sofern als Schussfaden ein gezwirntes Garn mit zwei Einzelfäden verwendet wird, kann die Zahl pro Längeneinheit im Einzelschuss das Doppelte der Schussfadenzahl betragen. Sind beispielsweise 75 bis 85 Schüsse pro cm vorgesehen, wenn also wie bei der ersten Ausführungsform die Schussfadenzahl der gezwirnten Schussfäden 75 bis 85 Fäden beträgt, so kann die Zahl der Einzelschussfäden zwischen 150 bis 170 Fäden pro cm betragen. Bei der zweiten kleineren Ausführungsform beträgt die Schussfadenzahl der gezwirnten Schussfäden 50 bis 60, während die Zahl der Einzelschussfäden 100 bis 120 beträgt.

Insbesondere kann statt eines gefachten Garnes, bei dem die Fäden nicht oder nicht nennenswert miteinander verdreht sind, ein gezwirntes Garn verwendet werden, bei welchem die Einzelfäden in erhöhtem Maße verdreht sind. Das Garn kann in diesem Fall zwei Einzelfäden aufweisen, deren Titer beispielsweise 350 bis 370 dtex, vorzugsweise etwa 360 dtex, betragen. Durch Verwendung vergleichsweise dünner Einzelfäden in einem Zwirn oder einem gefachten Garn werden, verglichen mit einem Einfachgarn mit gleichem Titer, eine höhere Oberfläche und somit eine bessere Wasserabweisung erreicht, was speziell bei der Verwendung in der Außenarchitektur vorteilhaft ist. Nach einer Ausführungsform der Erfindung kann der Griff des Gewebes dadurch verbessert werden, dass die Schussfäden und/oder die Kettfäden miteinander gedreht sind.

Besonders gute Eigenschaften für ein Gewebe für die Außenarchitektur werden nach der Erfindung dadurch erreicht, dass das Gewebe ein Gewicht zwischen 900 g/m² und 1500 g/m² aufweist. Vorzugsweise weist das Gewebe ein Gewebegewicht von 1400 g/m² bei der ersten Ausführungsform oder 990 g/m² bei der zweiten Ausführungsform auf.

Ein besonders weicher Griff und eine gute Wasserdichtigkeit kann erfindungsgemäß dadurch erzielt werden, dass die Gewebbindung ein Doppellagengewebe beziehungsweise ein mehrlagiges Gewebe ist. Im Hinblick auf die Reißfestigkeit des Gewebes ist es besonders vorteilhaft, dass das Gewebe mehrlagig, insbesondere doppellagig gewebt ist. Bei einer doppellagigen Gewebestruktur können im Zusammenhang mit der erfindungsgemäß vergleichsweise hohen Kett- und Schussfadenzahl ein Reißfestigkeit in Kette und Schuss von mehr als 10.750 Newton/5 cm bei der ersten Ausführungsform oder sogar 72.500 Newton/5 cm bei der zweiten Ausführungsform erzielt werden.

Um einem Verrutschen von Gewebenähten, auch Auskämmen genannt, entgegenzuwirken, das heißt, um eine besonders hohe Nahtfestigkeit zu erhalten, kann es vorteilhaft sein, dass die Kettfäden stark mit den Schussfäden verschlungen zu Liegen kommen. Insbesondere können eine Seam Tensile Strength beziehungsweise Comb-out bei der ersten Ausführungsform von 4.150 Newton/5 cm oder von 2.650 Newton/5 cm bei der zweiten Ausführungsform erreicht werden.

Nach einer weiteren Ausführungsvariante der Erfindung ist es vorteilhaft, dass weiße Kettfäden verwendet werden, während zumindest ein Teil der Schussfäden farbig ist. Insbesondere können in der Gewebestruktur periodisch farbige Schussfäden vorgesehen sein, während die verbliebenen Schussfäden weiß sind. Beispielsweise kann jeder vierte oder jeder neunte in Farbe ausgeführt sein. Hierdurch kann in besonders einfacher und wirtschaftlicher Weise eine farbige Gewebestruktur erhalten werden. Da gemäß diesem Ausführungsbeispiel die farbigen Fäden überdies nur in einem Fadensystem vorhanden sind, erlaubt das Ausführungsbeispiel eine besonders einfache Ausrichtung des Gewebes in den folgenden Verarbeitungsschritten. Darüber hinaus wird ein ausgeprägt harmonisches und zugleich gleichmäßiges Gewebebild realisiert. Mit dem erfindungsgemäßen Gewebe können ein hohe mechanische Festigkeit, insbesondere hohe Windfestigkeit, eine hohe Alterungsbeständigkeit, insbesondere UV-Beständigkeit und/oder eine gute Beschattungseigenschaft erreicht werden.

Die Schirmkonstruktion ist insbesondere als eine Großschirmkonstruktion ausgeführt, welche einen Durchmesser oder eine Seitenlänge von mindestens 20 m, vorzugsweise zwischen 25 m und 60 m aufweist. Auch größere Durchmesser und Seitenlängen sind denkbar. Der faltbare Schirmgestängemechanismus ist grundsätzlich bekannt. Dieser weist üblicherweise einen mittigen Mast auf, an welchem eine Vielzahl von Armen angelenkt ist, welche zwischen einer eingeklappten und einer aufgefalteten Schirmposition über einen Stellantrieb verstellbar sind. Neben diesen Schirmkonstruktionen kann das zuvor beschriebene erfindungsgemäße Gewebe auch bei Sonnensegelkonstruktionen, bei großen Zeltschirmen, bei Markisen, faltbaren Beschattungen, bei Zeltkonstruktionen und/oder Flächentragwerken zum Einsatz kommen. Auch bei diesen Konstruktionen weist das aufgespannte Gewebe vorzugsweise Weiten von 20 m bis 100 m auf. Derartige große Spannweiten können mit herkömmlichen Geweben praktisch nicht verwirklicht werden, da für diese Größen die Gewebe derart fest sind, dass eine Faltbarkeit mit den üblichen mechanischen Tragmechanismen nicht mehr durchführbar ist.

Insbesondere ist es nach einer Ausführungsvariante der Erfindung bevorzugt, dass der Schirm in einem aufgefalteten Zustand eine Seitenlänge oder einen Durchmesser von mindestens 20 m, vorzugsweise zwischen 25 m und 60 m aufweist. Für die größere erste Ausführungsform ist eine Schirmgröße von 53 m x 53 m und bei der zweiten Ausführungsform eine Schirmgröße von 28 m x 28 m vorgesehen.

Mit derartigen Konstruktionen lassen sich große Plätze, insbesondere in heißen Gegenden, großflächig beschatten.

Ganz besonders beim Einsatz in Wüstengegenden ist es nach der Erfindung vorteilhaft, dass die PTFE-Garne chemisch besonders inert und UV-stabil sind. Das Verfahren zum Herstellen eines Gewebes wie es zuvor beschrieben wurde, ist dadurch gekennzeichnet, dass beim Durchschießen der Kettfäden zumindest ein Einzelfaden und/oder ein Zwirn durch ein Fach der Kettfäden geführt wird. Hierdurch lassen sich vornehmlich die oben erwähnten Gewebekonstruktionen herstellen. Zur Durchführung des Verfahrens wird geeigneterweise eine Webmaschine mit zumindest zwei oder drei Garnträgern und zumindest zwei oder drei Vorspulgeräten für die Farbkombinationen des Gewebes eingesetzt.

Insbesondere kann eine besonders stabile Gewebekonstruktion nach einer Weiterbildung dadurch erreicht werden, dass pro Bindungsrapport zwei oder mehrere Schussfäden im Einzelschussverfahren eingeschossen werden, insbesondere zwei Schüsse pro Rapport.

## Patentansprüche

1. Schirmkonstruktion mit einem faltbaren Schirmgestängemechanismus und einem daran angeordneten flächigen Schirm,
**dadurch gekennzeichnet,**
**dass** der Schirm ein Gewebe mit Kettfäden und Schussfäden aus PTFE-Garn aufweist,
**dass** das Gewebe doppel- oder mehrlagig mit einer Schussfadenzahl gewebt ist, welche im Wesentlichen der Kettfadenzahl entspricht,
**dass** das Gewebe an seiner Oberseite und an seiner Unterseite gleich ausgebildet ist und
**dass** das Gewebe ein Gewicht zwischen 900 g/m² und 1500 g/m² aufweist.

2. Schirmkonstruktion nach Anspruch 1,
**dadurch gekennzeichnet,**
**dass** ein Kettfadensystem mit einer Oberkette und einer Unterkette vorgesehen ist und
**dass** das Garn der Oberkette dem Garn der Unterkette entspricht.

3. Schirmkonstruktion nach Anspruch 1 oder 2,
**dadurch gekennzeichnet,**
**dass** das Gewebe eine Dicke von etwa 1 mm oder geringer aufweist.

4. Schirmkonstruktion nach einem der Ansprüche 1 bis 3,
**dadurch gekennzeichnet,**
**dass** die Kettfadenzahl und die Schussfadenzahl zwischen 50 bis 90 Fäden/cm beträgt.

5. Schirmkonstruktion nach einem der Ansprüche 1 bis 4,
**dadurch gekennzeichnet,**
**dass** die Schussfadenzahl von der Kettfadenzahl zwischen 5 bis 10 Fäden/cm abweicht.

6. Schirmkonstruktion nach einem der Ansprüche 1 bis 5,
**dadurch gekennzeichnet,**
**dass** die Kettfäden und die Schussfäden aus einem Einfachgarn und/oder Zwirn bestehen.

7. Schirmkonstruktion nach einem der Ansprüche 1 bis 6,
**dadurch gekennzeichnet,**
**dass** ein Titer der Kettfäden einem Titer der Schussfäden entspricht, wobei der Titer insbesondere niedrig gewählt ist.

8. Schirmkonstruktion nach einem der Ansprüche 1 bis 7,
**dadurch gekennzeichnet,**
**dass** der Schirm in einem aufgefalteten Zustand eine Seitenlänge oder einen Durchmesser von mindestens 20 m, vorzugsweise zwischen 25 m und 60 m aufweist.

9. Schirmkonstruktion nach einem der Ansprüche 1 bis 8,
**dadurch gekennzeichnet,**
**dass** beim Durchschießen der Kettfäden zumindest ein Einzelfaden und/oder ein Zwirn durch ein Fach der Kettfäden geführt ist.

10. Schirmkonstruktion nach einem der Ansprüche 1 bis 9,
**dadurch gekennzeichnet,**
**dass** pro Bindungsrapport zwei oder mehrere Schussfäden im EinzelschussVerfahren eingeschossen sind, insbesondere zwei Schüsse pro Rapport.

## Claims

1. Umbrella construction having a foldable umbrella linkage mechanism and a planar umbrella arranged thereon,
**characterized in that**
the umbrella has a fabric having warp threads and weft threads of PTFE-yarn,
**in that** the fabric is woven in a double-layered or multi-layered manner with a number of weft threads which substantially corresponds to the number of warp threads,
**in that** the fabric is of identical design on its upper side and on its lower side, and
**in that** the fabric has a weight ranging between 900 g/m2 and 1500 g/m2.

2. Umbrella construction according to claim 1,
**characterized in that**
a warp thread system with an upper warp and a lower warp is provided and
**in that** the yarn of the upper warp corresponds to the yarn of the lower warp.

3. Umbrella construction according to claim 1 or 2,
**characterized in that**
the fabric has a thickness of approximately 1 mm or less.

4. Umbrella construction according to any one of claims 1 to 3,
**characterized in that**
the number of warp threads and the number of weft threads ranges between 50 and 90 threads/cm.

5. Umbrella construction according to any one of claims 1 to 4,
**characterized in that**
the number of weft threads varies from the number of warp threads between 5 to 10 threads/cm.

6. Umbrella construction according to any one of claims 1 to 5,
**characterized in that**
the warp threads and the weft threads consist of a single yarn and/or a twine.

7. Umbrella construction according to any one of claims 1 to 6,
**characterized in that**
a titer of the warp threads corresponds to a titer of the weft threads, wherein the titer is chosen to be low in particular.

8. Umbrella construction according to any one of claims 1 to 7,
**characterized in that**
in an unfolded state the umbrella has a side length or a diameter of at least 20 m, preferably ranging between 25 m and 60 m.

9. Umbrella construction according to any one of claims 1 to 8,
**characterized in that**
during the interweaving of the warp threads at least one single thread and/or a twine is led through a shed of the warp threads.

10. Umbrella construction according to any one of claims 1 to 9,
**characterized in that**
per pattern repeat two or more weft threads are inserted in a single-weft method, in particular two wefts per repeat.

## Revendications

1. Structure de parasol avec un mécanisme à armature de parasol pliable et un parasol plat disposé au niveau de ce dernier,
**caractérisée**
**en ce que** le parasol présente un tissu avec des fils de chaîne et des fils de trame en fil PTFE,
**en ce que** le tissu est tissé en couche double ou multiple avec un nombre donné de fils de trame, qui correspond sensiblement au nombre de fils de chaîne,
**en ce que** le tissu est réalisé de manière identique au niveau de son côté supérieur et au niveau de son côté inférieur, et
**en ce que** le tissu présente un poids entre 900 g/m² et 1500 g/m².

2. Structure de parasol selon la revendication 1,
**caractérisée**
**en ce qu'**un système de fils de chaîne avec une chaîne supérieure et une chaîne inférieure est prévu, et
**en ce que** le fil de la chaîne supérieure correspond au fil de la chaîne inférieure.

3. Structure de parasol selon la revendication 1 ou 2,
**caractérisée en ce**
**que** le tissu présente une épaisseur d'environ 1 mm ou moins.

4. Structure de parasol selon l'une des revendications 1 à 3,
**caractérisée en ce**
**que** le nombre de fils de chaîne et le nombre de fils de trame est compris entre 50 et 90 fils/cm.

5. Structure de parasol selon l'une des revendications 1 à 4,
**caractérisée en ce**
**que** le nombre de fils de trame diffère du nombre de fils de chaîne d'entre 5 et 10 fils/cm.

6. Structure de parasol selon l'une des revendications 1 à 5,
**caractérisée en ce**
**que** les fils de chaîne et les fils de trame sont constitués d'un fil simple et/ou d'un retors.

7. Structure de parasol selon l'une des revendications 1 à 6,
**caractérisée en ce**
**qu'**un titre des fils de chaîne correspond à un titre des fils de trame, dans laquelle le titre est choisi en particulier bas.

8. Structure de parasol selon l'une des revendications 1 à 7,
**caractérisée en ce**
**que** le parasol présente dans un état déplié une longueur latérale ou un diamètre d'au moins 20 m, de préférence entre 25 m et 60 m.

9. Structure de parasol selon l'une des revendications 1 à 8,
**caractérisée en ce**
**que** lors du passage des fils de chaîne, au moins un simple fil et/ou un retors est guidé à travers une foule des fils de chaîne.

10. Structure de parasol selon l'une des revendications 1 à 9,
**caractérisée en ce**
**que** deux ou plusieurs fils de trame sont intégrés dans le procédé de trame unique par rapport d'armure, en particulier deux trames par rapport.
